# DEMANDE DE BREVET EUROPEEN

(11) **EP 4 736 963 A1**
(43) Date de publication de la demande: **06.05.2026**
(21) Numéro de dépôt: 25208136.9
(22) Date de dépôt: 10.10.2025
(51) Int. Cl.: A63B 29/08, B25D 1/00, B25F 1/00

(54) **PIOLET D'ALPINISME**

(30) Priorité: 29.10.2024 FR 2411822
(71) Demandeur: Decathlon, 59650 Villeneuve d'Ascq (FR)
(72) Inventeur: TEZENAS DU MONTCEL, Jean, 59650 VILLENEUVE D'ASCQ (FR)
(74) Mandataire: Cabinet Camus Lebkiri

(57) **Abrégé**

L'invention concerne un piolet d'alpinisme (1) comprenant une tête (2) et un manche (4), la tête s'étendant depuis le manche, la tête comprenant une lame d'ancrage (20) montée sur le manche, la tête comprenant également un accessoire (30) monté mobile sur ladite lame d'ancrage de la tête du piolet, ledit accessoire étant adapté à être déplacé entre une première position, dans laquelle ledit accessoire forme une panne, et une deuxième position, dans laquelle ledit accessoire forme un marteau.

## Description

### DOMAINE TECHNIQUE DE L'INVENTION

Le domaine technique de l'invention concerne de manière générale les équipements d'alpinisme.

En particulier, l'invention concerne un piolet d'alpinisme.

### ARRIERE-PLAN TECHNOLOGIQUE DE L'INVENTION

Les piolets d'alpinisme sont des outils généralement utilisés pour l'ascension de pentes en montagne. Ils sont plus particulièrement utilisés pour l'ascension de pentes de glace ou de neige dure.

De manière classique, un piolet d'alpinisme comprend une tête et un manche. La tête du piolet comprend, d'une part, sur une partie avant du piolet, une lame allongée destinée à pénétrer la glace pour assurer un ancrage efficace dans la glace ou la neige dure. D'autre part, sur une partie arrière de la tête opposée à la lame, le piolet d'alpinisme comprend soit une panne soit un marteau. La panne permet en particulier de creuser dans la neige ou d'enlever des portions de glace qui entraveraient le positionnement, avec sécurité, de la lame allongée. Le marteau sert notamment à enfoncer des pitons dans un rocher.

Généralement, lors d'une randonnée ou d'une expédition, un alpiniste emporte avec lui un piolet muni d'un marteau et un piolet muni d'une panne, ce qui l'alourdit de manière non négligeable. Par ailleurs, la présence de deux lames allongées (chacune associée à un piolet) augmente le risque d'accrochage à une paroi et peut donc mettre en danger l'alpiniste lors de son ascension.

Il est également connu des piolets dans lesquels la panne et le marteau peuvent être démontés pour être interchangés. Ainsi, en fonction du besoin, l'utilisateur peut choisir d'équiper son piolet soit de la panne, soit du marteau. Cette solution est avantageuse car elle permet à l'alpiniste de n'emporter qu'un seul piolet. Toutefois, une telle solution nécessite l'utilisation d'un outil spécifique pour permettre le démontage de la panne de la tête du piolet pour la remplacer par le marteau (et inversement). Cela implique donc que l'alpiniste doit toujours être muni de cet outil. Par ailleurs, ce démontage et remontage de la panne et du marteau nécessitent l'utilisation de moyens de montage tels que des vis, qu'il peut être facile d'égarer lors de l'opération (la partie panne ou marteau ne pouvant être montée sans ces vis, cette partie du piolet devient alors inutilisable).

### RESUME DE L'INVENTION

La présente invention propose alors un piolet d'alpinisme présentant à la fois une panne et un marteau et qui ne nécessite pas d'opérations de démontage et remontage pour passer de l'un à l'autre.

Un aspect de l'invention concerne ainsi un piolet d'alpinisme comprenant une tête et un manche, la tête s'étendant depuis le manche, la tête comprenant une lame d'ancrage montée sur le manche, la tête comprenant également un accessoire monté mobile sur ladite lame d'ancrage de la tête du piolet, ledit accessoire étant adapté à être déplacé entre une première position, dans laquelle ledit accessoire forme une panne, et une deuxième position, dans laquelle ledit accessoire forme un marteau.

Ainsi, de manière avantageuse selon l'invention, le piolet d'alpinisme présente à la fois les fonctions de panne et marteau sans qu'il ne soit nécessaire de procéder à un démontage de ce piolet (par l'intermédiaire d'un outil par exemple). L'utilisation de ce piolet est ici très facile car une simple pression d'un utilisateur permet de transformer la panne en marteau et inversement.

De plus, le piolet d'alpinisme selon l'invention est léger, ce qui le rend aisément transportable lors d'une expédition.

Outre les caractéristiques qui viennent d'être évoquées dans le paragraphe précédent, le piolet d'alpinisme selon l'invention peut présenter une ou plusieurs caractéristiques complémentaires parmi les suivantes, considérées individuellement ou selon toutes les combinaisons techniquement possibles :
- l'accessoire est monté mobile en rotation sur la lame d'ancrage ;
- la tête comprend un système de verrouillage adapté pour verrouiller l'accessoire dans la première position ou dans la deuxième position ;
- ledit accessoire comprend une plaque destinée à former, dans la première position, la panne et, dans la deuxième position, le marteau, la plaque étant munie d'une surface intérieure, une partie de verrouillage s'étendant depuis la surface intérieure de la plaque de l'accessoire, le système de verrouillage comprend une portion de butée adaptée pour venir en butée contre un bord d'une première encoche formée dans la partie de verrouillage pour verrouiller l'accessoire dans la première position, ladite portion de butée étant adaptée pour venir en butée contre un autre bord d'une deuxième encoche formée dans la partie de verrouillage pour verrouiller l'accessoire dans la deuxième position ;
- la portion de butée comprend une paroi latérale formant un angle avec une surface de base de la portion de butée, la paroi latérale étant adaptée pour, d'une part, venir en butée contre le bord de la première encoche formée dans la partie de verrouillage pour verrouiller l'accessoire dans la première position et pour, d'autre part, venir en butée contre l'autre bord de la deuxième encoche formée dans la partie de verrouillage pour verrouiller l'accessoire dans la deuxième position ;
- le système de verrouillage comprend un épaulement depuis lequel s'étend la portion de butée, ledit épaulement étant adapté pour venir en butée contre une surface d'appui de la partie de verrouillage ;
- la tête comprenant une partie de liaison montée sur le manche, la partie de liaison comprend un moyen de déformation élastique permettant le déverrouillage et le verrouillage de l'accessoire dans la première position ou dans la deuxième position lorsqu'une pression est exercée sur le système de verrouillage ;
- ledit accessoire comprend une plaque destinée à former, dans la première position, la panne et, dans la deuxième position, le marteau, la plaque étant munie d'une surface intérieure, la plaque comprend au moins un plot d'appui adapté pour venir en appui contre le manche du piolet d'alpinisme lorsque l'accessoire est dans la deuxième position ;
- le manche comprend une fente longitudinale formée au regard dudit accessoire ;
- la fente longitudinale reçoit une partie de la lame d'ancrage, le plot d'appui étant adapté pour venir en appui contre ladite partie de la lame d'ancrage ; et
- l'accessoire comprend un matériau métallique.

### BREVE DESCRIPTION DES FIGURES

D'autres caractéristiques et avantages de l'invention apparaîtront à la lecture de la description, qui peut être lue en regard des figures. Ces figures sont présentées à titre indicatif et nullement limitatif de l'invention.
[Fig. 1] La figure 1 représente une vue schématique globale en perspective d'un piolet d'alpinisme conforme à l'invention,
[Fig. 2] La figure 2 représente une vue schématique partielle en perspective du piolet d'alpinisme de la figure 1 avec l'accessoire positionné dans une première position,
[Fig. 3] La figure 3 représente une vue schématique partielle arrière du piolet d'alpinisme de la figure 2,
[Fig. 4] La figure 4 représente une vue schématique partielle en perspective du piolet d'alpinisme de la figure 1 avec l'accessoire positionné dans une deuxième position,
[Fig. 5] La figure 5 représente une vue schématique partielle en perspective d'une partie du piolet d'alpinisme conforme à l'invention avec l'accessoire positionné dans la première position,
[Fig. 6] La figure 6 représente, sous un autre angle de vue, la partie du piolet d'alpinisme de la figure 5,
[Fig. 7] La figure 7 représente une vue schématique partielle en perspective d'une partie du piolet d'alpinisme conforme à l'invention avec l'accessoire positionné dans la deuxième position,
[Fig. 8] La figure 8 représente une vue schématique d'un système de verrouillage compris dans le piolet d'alpinisme conforme à l'invention,
[Fig. 9] La figure 9 représente une vue schématique en coupe d'une partie du piolet d'alpinisme lorsque le système de verrouillage ne coopère pas avec l'accessoire,
[Fig. 10] La figure 10 représente une vue schématique en coupe d'une partie du piolet d'alpinisme lorsque le système de verrouillage coopère avec l'accessoire de manière à le bloquer dans la première position ou dans la deuxième position, et
[Fig. 11] La figure 11 représente une vue schématique partielle en perspective de l'accessoire positionné dans la deuxième position.

Pour plus de clarté, les éléments identiques ou similaires sont repérés par des signes de référence identiques sur l'ensemble des figures.

### DESCRIPTION DETAILLEE

La présente invention vise à améliorer la structure d'un piolet d'alpinisme de façon à ce qu'il présente les fonctions « panne » et « marteau » sans qu'il ne soit nécessaire d'effectuer un démontage avec des outils spécifiques. Par ailleurs, l'invention vise à proposer un piolet d'alpinisme facile d'utilisation et plutôt léger (de manière à ce qu'il soit aisément transportable lors d'une expédition).

La figure 1 représente une vue schématique globale en perspective d'un piolet d'alpinisme 1 selon l'invention. Dans la présente description, le piolet d'alpinisme 1 est également noté « piolet 1 ».

Comme cela est visible sur la figure 1, le piolet d'alpinisme 1 comprend une tête 2 et un manche 4. Il est défini ici une direction longitudinale L selon laquelle s'étend globalement le piolet d'alpinisme 1 et une direction transversale T orthogonale à la direction longitudinale L.

La tête 2 du piolet d'alpinisme 1 comprend une partie de liaison 10, une lame d'ancrage 20 et un accessoire 30.

La partie de liaison 10 est positionnée entre la lame d'ancrage 20 et l'accessoire 30. La partie de liaison 10 est emmanchée dans le manche 4, qui se présente sous la forme d'un tube creux. En pratique, la partie de liaison 10 est par exemple montée sur le manche 4 par encliquetage. Par ailleurs, la partie de liaison 10 est par exemple fixée sur le manche 4, ici par l'intermédiaire d'un rivet (non visible sur les figures). La section transversale de la partie de liaison 10 est de préférence non circulaire, par exemple ovale ou elliptique, de manière à assurer un blocage en rotation de la tête 2 par rapport au manche 4. La partie de liaison 10 comprend par exemple ici un matériau polymère ou un matériau métallique. La partie de liaison 10 comprend par exemple un alliage d'aluminium.

La partie de liaison 10 est également adaptée pour empêcher les mouvements de rotation et de compression de la lame d'ancrage 20. La partie de liaison 10 présente également un rôle esthétique et permet également d'améliorer le confort pour l'utilisateur lors de la prise en main du piolet 1.

La lame d'ancrage 20 forme une première extrémité de la tête 2 du piolet d'alpinisme 1. Cette lame d'ancrage 20 est formée par une lame allongée. La lame d'ancrage 20 comprend un matériau métallique, exemple de l'acier à haute résistance.

Comme cela est plus particulièrement visible sur la figure 2, la lame d'ancrage 20 comprend une première partie 22 munie d'orifices (non visibles sur les figures) adaptés pour coopérer avec des orifices correspondant de la partie de liaison 10 de manière à permettre la coopération entre la lame d'ancrage 20 et la partie de liaison 10. La lame d'ancrage 20 coopère par exemple avec la partie de liaison 10 au moyen d'un rivet (non représenté). Ce rivet permet également la fixation de la partie de liaison 10 sur le manche 4. En d'autres termes, la lame d'ancrage 20 est fixée au manche 4, par exemple par l'intermédiaire de ce rivet. De manière générale, la lame d'ancrage 20 est emmanchée sur le manche 4.

Comme cela est visible sur les figures 1, 2 et 4, la lame d'ancrage 20 comprend une deuxième partie 24 adaptée pour assurer l'ancrage dans la glace ou la neige dure. Cette deuxième partie 24 de la lame d'ancrage 20 est munie, le long d'un chant inférieur 25, d'une pluralité de dents 26 permettant l'ancrage du piolet d'alpinisme 1 dans la glace ou la neige dure.

Comme cela est représenté sur les figures 1 à 7, 9 à 11, la tête 2 du piolet d'alpinisme 1 comprend l'accessoire 30 situé à l'opposé de la lame d'ancrage 20. De manière avantageuse selon l'invention, l'accessoire 30 est destiné à former soit une panne 30a, soit un marteau 30b du piolet d'alpinisme 1. Pour cela, l'accessoire 30 est monté mobile par rapport à la lame d'ancrage 20. Dans la présente description, il est entendu par « monté mobile » que les deux éléments concernés sont fixés entre eux et que le mouvement de l'un par rapport à l'autre est autorisé malgré cette fixation (le mouvement est donc possible sans aucun démontage de la fixation maintenant les deux pièces). En d'autres termes ici, l'accessoire 30 est fixé sur la lame d'ancrage 20 et est mobile par rapport à cette lame d'ancrage sans qu'il ne soit nécessaire de démonter la fixation qui les maintient.

Il est alors adapté à être déplacé entre une première position (représentée par exemple sur la figure 2) dans laquelle l'accessoire 30 forme la panne 30a, et une deuxième position (visible notamment sur la figure 1) dans laquelle l'accessoire 30 forme le marteau 30b. Il s'agit par exemple d'un déplacement en translation ou en rotation.

Plus particulièrement ici, l'accessoire 30 est monté mobile en rotation sur la lame d'ancrage 20. Il est ici monté mobile en rotation autour d'un axe A (visible sur les figures 3 à 7) parallèle à la direction transversale T. Ainsi, l'accessoire 30 est adapté à être déplacé en rotation autour de cet axe A entre une première position (représentée par exemple sur la figure 2) dans laquelle l'accessoire 30 forme la panne 30a, et une deuxième position (visible notamment sur la figure 1) dans laquelle l'accessoire 30 forme la marteau 30b. De manière avantageuse selon l'invention, l'accessoire 30 permet de former à la fois un système de panne et un système de marteau. En d'autres termes, grâce au mouvement de rotation de l'accessoire 30, la panne 30a peut se transformer en marteau 30b et inversement. Cette transformation est mise en œuvre sans aucun démontage, et est particulièrement facile à mise en œuvre car elle repose uniquement sur ce mouvement de rotation.

Plus particulièrement ici, l'accessoire 30 se présente sous la forme d'une plaque 32 munie d'une extrémité courbée 33. La plaque 32 comprend également une surface extérieure 32a et une surface intérieure 32b, opposée à la surface extérieure 32a. L'expression « surface intérieure » correspond ici à la partie de la plaque tournée vers le manche du piolet. En d'autres termes, il s'agit de la partie de l'accessoire 30 qui est en regard du manche 4 du piolet 1 lorsque l'accessoire 30 présente la fonction de marteau 30b. Dans le cas de la panne 30a, la surface intérieure 32b de la plaque 32 est la partie de la plaque 32 orientée du côté du manche 4 du piolet d'alpinisme 1.

Dans la première position, l'extrémité courbée 33 permet notamment d'obtenir les fonctions de la panne 30a (à savoir qu'elle permet notamment de creuser dans la glace ou la neige dure par exemple). Dans la deuxième position, la surface extérieure 32a forme une surface du marteau permettant par exemple d'enfoncer les pitons.

Ici, la plaque 32 comprend un matériau métallique. Il s'agit par exemple d'acier, d'aluminium ou de titane.

Comme cela est représenté sur les figures 3 et 5 à 7, la plaque 32 comprend une partie de verrouillage 34 et une partie de montage 35 s'étendant depuis la surface intérieure 32b. La partie de verrouillage 34 et la partie de montage 35 permettent notamment la fixation de l'accessoire 30 sur la lame d'ancrage 20. En particulier, la partie de verrouillage 34 est munie d'un orifice 34a. La partie de montage 35 est également munie d'un orifice 35a formé en regard de l'orifice 34a de la partie de verrouillage 34. La fixation de l'accessoire 30 sur la lame d'ancrage 20 s'effectue alors par l'intermédiaire d'un moyen de montage (non visible sur les figures) coopérant avec l'orifice 34a de la partie de verrouillage 34 et avec l'orifice 35a de la partie de montage 35. Ce moyen de montage est par exemple un rivet introduit au travers de l'orifice 34a de la partie de verrouillage 34 et de l'orifice 35a de la partie de montage 35.

Comme cela est représenté sur la figure 11, la première partie 22 de la lame d'ancrage 20 est également munie d'un orifice 22a. Cette première partie 22 de la lame d'ancrage 20 est positionnée entre la partie de verrouillage 34 et la partie de montage 35 de telle manière que l'orifice 22a de la première partie 22 de la lame d'ancrage 20 est positionné en regard de l'orifice 34a de la partie de verrouillage 34 et de l'orifice 35a de la partie de montage 35. Le moyen de montage (par exemple ici un rivet) permettant la fixation de l'accessoire 30 sur la lame d'ancrage 20 coopère également ici avec cet orifice 22a de la première partie 22 de la lame d'ancrage 20. Cet agencement permet notamment de renforcer la solidité de la tête 2 du piolet d'alpinisme 1 et également de limiter l'encombrement de cette tête 2.

En pratique, l'axe A autour duquel s'effectue la rotation de l'accessoire 30 par rapport à la lame d'ancrage 20 passe par le centre des orifices 22a, 34a, 35a - visible sur la figure 11). Toutefois, il est rappelé ici que la lame d'ancrage 20 coopère de manière fixe avec le manche 4 (donc aucun mouvement n'est autorisé ici pour la lame d'ancrage 20).

Ici, la partie de verrouillage 34 se présente sous la forme d'une portion de cylindre s'étendant depuis la surface intérieure 32b de la plaque 32. Comme cela est notamment visible sur la figure 7, la portion de cylindre formant la partie de verrouillage 34 est ici tronquée, parallèlement à l'axe du cylindre (s'étendant parallèlement à l'axe A). La partie tronquée est positionnée au niveau de la surface intérieure 32b de la plaque 32.

Comme cela est visible sur la figure 7, la portion de cylindre formant la partie de verrouillage 34 comprend une première surface d'appui 33b, une deuxième surface d'appui 33c, opposée à la première surface d'appui 33b, et une surface latérale 33a s'étendant entre la première surface d'appui 33b et la deuxième surface d'appui 33c.

De manière avantageuse selon l'invention, la partie de verrouillage 34 comprend une première encoche 36 et une deuxième encoche 37 (visible sur la figure 5 par exemple). La première encoche 36 et la deuxième encoche 37 sont formées, dans la portion de cylindre, depuis la surface latérale 33a de cette portion de cylindre. La première encoche 36 et la deuxième encoche 37 permettent respectivement le verrouillage de l'accessoire 30 dans la première position (de manière à former la panne) ou dans la deuxième position (de manière à former le marteau).

Pour cela, la première encoche 36 et la deuxième encoche 37 sont adaptées à coopérer avec un système de verrouillage 40. De manière avantageuse, la tête 2 du piolet d'alpinisme 1 comprend le système de verrouillage 40 adapté pour coopérer avec l'accessoire 30 (et plus particulièrement avec la partie de verrouillage 34 de la plaque 32) pour bloquer l'accessoire 30 dans la première position ou dans la deuxième position.

Le système de verrouillage 40 comprend par exemple un matériau métallique. Il s'agit de préférence ici d'acier, de titane ou d'aluminium.

Plus particulièrement, le système de verrouillage 40 se présente ici sous la forme d'une pièce globalement oblongue munie d'une tête d'actionnement 42, d'un corps 44 et d'un ergot 48. En variante, cette pièce peut présenter une forme globalement cylindrique.

Le système de verrouillage 40 présente par exemple ici la forme d'une pige au sens mécanique. Ce système de verrouillage 40 permet ici de bloquer la rotation de l'accessoire 30, soit dans la première position, soit dans la deuxième position.

Comme cela est décrit plus en détail dans la suite, la tête d'actionnement 42 est adaptée pour permettre la transformation de l'accessoire 40 de la panne (première position de l'accessoire 30) en marteau (deuxième position de l'accessoire 30) et inversement lorsqu'un opérateur exerce une pression P selon la direction transversale T sur cette tête d'actionnement 42.

Comme cela est représenté sur les figures 5 à 7, le corps 44 présente ici une section transversale globalement elliptique. Il pourrait bien entendu présenter une section transversale cylindrique ou toute autre forme munie des caractéristiques décrites ci-après.

Le corps 44 comprend ici une encoche 45 formant une gorge transversale dans ce corps 44. Cette encoche 45 permet notamment d'autoriser la rotation de la partie de verrouillage 34 lors de la transformation de la panne en marteau et inversement (tel que cela est expliqué dans la suite) sans entraîner de gêne ou de frottements entre la partie de verrouillage 34 et le système de verrouillage 40. Cette encoche 45 comprend notamment deux parois latérales 45a opposées (s'étendant transversalement au corps 44) et une paroi de fond 45b (s'étendant parallèlement à une direction longitudinale du corps 44).

De manière avantageuse, une portion de butée 46 s'étend, à l'intérieur de l'encoche 45, depuis l'une des parois latérales 45a. Ici, la portion de butée 46 est formée depuis la paroi latérale 45a de l'encoche 45 la plus éloignée de la tête d'actionnement 42. Cette portion de butée 46 est adaptée à venir en butée contre un bord 36a de la première encoche 36 (formée dans la partie de verrouillage 34) pour verrouiller l'accessoire 30 dans la première position de manière à obtenir un piolet d'alpinisme 1 muni de la panne 30a. Cette portion de butée 46 est également adaptée à venir en butée contre un bord 37a (figure 3) de la deuxième encoche 37 de manière à verrouiller l'accessoire 30 dans la deuxième position afin d'obtenir le même piolet d'alpinisme 1 mais avec le marteau 30b. En d'autres termes, la portion de butée 46 coopère avec le bord 36a, 37a de l'une ou l'autre de la première encoche 36 ou de la deuxième encoche 37 de manière à bloquer l'accessoire 30 dans la première position ou dans la deuxième position.

Plus particulièrement ici, la coopération s'effectue ici entre une paroi latérale 46a de la portion de butée 46, qui est adaptée pour venir en appui contre le bord 36a de la première encoche 36 pour verrouiller l'accessoire 30 dans la première position (panne 30a) ou contre le bord 37a de la deuxième encoche 37 pour verrouiller l'accessoire 30 dans la deuxième position (marteau 30b).

De préférence ici, la paroi latérale 46a de la portion de butée 46 forme un angle α non droit avec la paroi latérale 45a de l'encoche 45 (visible sur la figure 8). En d'autres termes, la paroi latérale 46a de la portion de butée 46 ne s'étend pas parallèlement à la direction longitudinale du corps 44 mais est inclinée par rapport à cette direction longitudinale du corps 44. Cela est particulièrement avantageux car l'utilisation d'une telle surface inclinée (correspondant à une surface d'indexation) pour former la fonction de butée de verrouillage permet de compenser d'éventuels jeux de fabrication ou d'usure qui risqueraient d'endommager le mécanisme de verrouillage (et donc qui entraveraient le bon fonctionnement du piolet d'alpinisme selon l'invention en empêchant le verrouillage de l'accessoire dans la première position ou dans la deuxième position).

Cet angle α est de préférence inférieur à 45 degrés (°), par exemple compris entre 10 et 20°. De préférence encore, cet angle α est de l'ordre de 12°.

Par ailleurs, comme cela est visible sur les figures 5 et 8 à 11, le système de verrouillage 40 comprend également un épaulement 47 formé au niveau de la paroi latérale 45a de l'encoche 45 depuis laquelle s'étend la portion de butée 46. En d'autres termes, l'épaulement 47 est formé à la base de la portion de butée 46 (donc à l'opposé de l'extrémité libre de la portion de butée 46). Cet épaulement 47 est particulièrement avantageux car il permet de former une face d'appui adaptée pour venir en butée contre la première surface d'appui 33b de la partie de verrouillage 34 dans le cas où la portion de butée 46 serait trop usée et ne pourrait plus venir en butée contre le bord 36a, 37a de la première encoche 36 ou de la deuxième encoche 37. En d'autres termes, l'épaulement 47 forme une partie de secours permettant tout de même le verrouillage de l'accessoire 30 dans la première position ou dans la deuxième position, même en cas d'usure de la portion de butée 46.

Enfin, le système de verrouillage 40 comprend également l'ergot 48 positionné à l'extrémité, du corps 44, opposée à la tête d'actionnement 42. Cet ergot 48 permet notamment de maintenir un moyen de déformation élastique 50 (décrit ci-après) en poussée contre le système de verrouillage 40.

Ici, l'ergot 48 présente une forme cylindrique mais toute autre forme permettant de maintenir le moyen de déformation élastique 50 peut être utilisée.

En variante, cet ergot pourrait être omis (le moyen de déformation élastique serait alors maintenu uniquement en appui sur la partie de liaison).

Comme cela est représenté sur les figures 9 et 10, la partie de liaison 10 comprend également le moyen de déformation élastique 50 coopérant avec le système de verrouillage 40 de manière à permettre le verrouillage et le déverrouillage de l'accessoire 30 lors de son déplacement entre la première position et la deuxième position (et inversement).

Ici, ce moyen de déformation élastique 50 se présente sous la forme d'un ressort positionné autour de l'ergot 48, à l'extrémité, du corps 44, opposée à la tête d'actionnement 42. Le ressort s'étend donc entre une paroi intérieure de la partie de liaison 10 et l'extrémité, du corps 44, opposée à la tête d'actionnement 42. Le ressort est donc en appui contre la partie de liaison 10.

Il s'agit par exemple ici d'un ressort en compression avec un axe parallèle à la direction transversale T. Ici, la position de repos du ressort correspond donc à un état du ressort lorsque l'accessoire 30 est verrouillé dans la première position ou dans la deuxième position. Le ressort présente par exemple une force de poussée qui équivaut à environ 300 grammes. Le ressort présente ici une longueur inférieure à 2 centimètres (cm), de préférence de l'ordre d'un centimètre.

Plus particulièrement, lorsque l'accessoire 30 est verrouillé dans la première position ou la deuxième position, le ressort conserve un état de compression afin de garantir une manœuvre facile du système de verrouillage (figure 10). Lors du déplacement par rotation de l'accessoire (pour transformer la panne 30a en marteau 30b et inversement), le ressort est encore plus comprimé afin de permettre la mise en mouvement de l'accessoire 30.

Ainsi, l'ensemble formé par le moyen de déformation élastique 50 et le système de verrouillage permet de bloquer l'accessoire 30 dans la première position (de manière à obtenir la panne) ou dans la deuxième position (pour obtenir le marteau).

Par ailleurs, comme cela est visible sur les figures 2, 7 et 11, l'accessoire 30 comprend également au moins un plot d'appui 39. Ce plot d'appui 39 s'étend depuis la surface intérieure 32b de la plaque 32. Le plot d'appui 39 est adapté pour venir en appui contre le manche 4 du piolet 1 lorsque l'accessoire 30 est dans la deuxième position. Cela permet alors de renforcer le marteau 30b formé ainsi sur le piolet d'alpinisme 1 et de rendre efficace cette fonction de marteau.

En pratique, l'extrémité libre 39a du plot d'appui 39 est conformée pour épouser la forme du manche 4 du piolet d'alpinisme 1. Cela permet alors une meilleure répartition des efforts lors de l'utilisation du marteau 30b, et donc d'augmenter la rigidité et la résistance de l'accessoire lorsqu'il est utilisé en tant que marteau. Les efforts sont alors directement transmis à la lame d'ancrage plutôt qu'au rivet compris dans le manche du piolet d'alpinisme.

Ici, l'accessoire 30 comprend deux plots d'appui 39. Cela permet alors de renforcer encore plus le marteau 30b en lui-même, en répartissant encore plus les efforts issus des chocs subis sur le marteau 30b.

Le manche 4 se présente ici sous la forme d'un tube creux, s'étendant globalement selon la direction longitudinale L. Ici, le manche 4 présente une forme légèrement courbée permettant un meilleur maintien du piolet d'alpinisme 1 par son utilisateur. Toutefois, la forme du manche peut bien entendu être rectiligne, en particulier en fonction de l'usage recherché.

Le manche 4 comprend un matériau métallique. Il s'agit de préférence d'un matériau métallique léger, tel que de l'aluminium, de manière à faciliter l'utilisation et le transport du piolet d'alpinisme 1.

La longueur du manche dépend par exemple de la taille de l'utilisateur. Cette longueur est par exemple comprise entre 40 et 80 cm. En ce qui concerne sa section transversale oblongue, la dimension selon le petit axe est par exemple comprise entre 15 et 25 millimètres (mm), tandis que la dimension selon le grand axe est par exemple comprise entre 25 et 35 mm.

De manière optionnelle, le manche peut comprendre, à son extrémité libre, une pique 5 (visible sur la figure 1). Cette pique 5 permet par exemple à l'utilisateur de s'appuyer sur le piolet 1 et de s'en servir comme d'un bâton (en la plantant par exemple dans la neige ou dans la glace).

De manière avantageuse selon l'invention, le manche 4 comprend une fente longitudinale 7 formée en regard de l'accessoire 30. Plus particulièrement, la fente longitudinale 7 est formée à l'aplomb de l'accessoire 30. La fente longitudinale présente par exemple une largeur de l'ordre de quelques millimètres, de préférence supérieure à 3 millimètres (mm). Par ailleurs, la longueur de la fente longitudinale 7 est ici supérieure à 2 cm. De préférence, cette longueur est comprise entre 2 et 6 cm.

Cette fente longitudinale 7 est adaptée pour accueillir une partie 23 de la lame d'ancrage 20. Grâce à cet agencement, les efforts, lors de l'utilisation du marteau 30b, vont être majoritairement répartis sur la partie 23 de la lame d'ancrage 20. Les plots d'appui 39 prennent alors appui sur cette partie 23 de la lame d'ancrage 20 plutôt que sur le manche 4. Cela est particulièrement avantageux car, comme la lame d'ancrage 20 est formée dans un matériau plus rigide et résistant que le manche 4, les risques de dégradation du manche 4, lors de l'utilisation du piolet 1 avec le marteau 30b, sont réduits.

L'utilisation du piolet d'alpinisme 1 conforme à l'invention et présentant à la fois une panne 30a et un marteau 30b sans qu'il ne soit nécessaire de procéder à un quelconque démontage est à présent décrit.

Un utilisateur appuie (donc exerce une pression P selon la direction transversale T) sur la tête d'actionnement 42 du système de verrouillage 40 (figure 9). Cette pression P entraîne le déplacement du corps 44 du système de verrouillage 40 selon la direction transversale T. Le corps 44 du système de verrouillage 40 ainsi déplacé pousse le ressort 50 de manière à libérer la coopération entre la portion de butée 46 et la partie de verrouillage 34 dans l'une de la première position ou de la deuxième position. En d'autres termes, le déplacement transversal du système de verrouillage 40 permet d'autoriser le mouvement de rotation de l'accessoire 30 (et donc son déplacement entre la première position et la deuxième position).

Dans la première position (représentée par exemple sur la figure 10), le bord 36a de la première encoche 36 coopère avec la paroi latérale 46a de la portion de butée 46 de manière à verrouiller l'accessoire 30 dans la première position. La pression est relâchée par l'utilisateur, le ressort reprend alors une position moins comprimée en poussant le corps 44 du système de verrouillage 40, selon la direction transversale, de manière à ce que la portion de butée 46 vienne en appui contre le bord 36a de la première encoche 36 (figure 10). La tête d'actionnement 42 fait alors saillie de la partie de liaison 10. Le piolet d'alpinisme 1 présente ici la fonction de panne.

Si l'utilisateur souhaite modifier la fonction de l'accessoire 30, il appuie à nouveau sur la tête d'actionnement 42 du système de verrouillage 40 (en exerçant à nouveau une pression P dans la direction transversale T). Le corps 44 du système de verrouillage 40 est alors à nouveau déplacé transversalement de manière à autoriser le déplacement en rotation de l'accessoire 30.

Dans la deuxième position (visible en partie sur la figure 7), le bord 37a de la deuxième encoche 37 coopère avec la paroi latérale 46a de la portion de butée 46, de manière à verrouiller l'accessoire 30 dans la deuxième position. La pression est relâchée par l'utilisateur, le ressort reprend alors une position moins comprimée en poussant le corps 44 du système de verrouillage 40, selon la direction transversale, de manière à ce que la portion de butée vienne en appui contre le bord 37a de la deuxième encoche 37. La tête d'actionnement 42 du système de verrouillage 40 fait alors saillie de la partie de liaison 10. Le piolet d'alpinisme 1 présente ici la fonction de marteau. Les plots d'appui 39 sont alors en appui contre la partie 23 de la lame d'ancrage 20 de manière à ne pas endommager le manche 4 lorsque le marteau 30b est utilisé.

Il est à noter ici qu'en pratique, les plots d'appui peuvent légèrement venir en appui sur le manche mais la majorité des efforts restent répartie sur la lame d'ancrage.

Finalement, de manière avantageuse, le piolet d'alpinisme selon l'invention présente à la fois les fonctions de panne et marteau sans qu'il ne soit nécessaire de procéder à un démontage de ce piolet. L'utilisation de ce piolet est ici très facile car une simple pression d'un utilisateur permet de transformer, par rotation, la panne en marteau et inversement. Par ailleurs, le système de verrouillage est conçu, en forme, agencement et dimensions, pour permettre un verrouillage efficace dans l'une ou l'autre des positions. L'accessoire en tant que tel, conférant la fonction de panne ou de marteau, est également conçu de manière spécifique ici pour garantir une efficacité de chacune des fonctions de panne et de marteau et également une solidité et une durabilité du piolet d'alpinisme.

Dans une variante non représentée, la paroi latérale de la portion de butée forme un angle droit avec la paroi latérale de l'encoche. En d'autres termes, la paroi latérale de la portion de butée s'étend parallèlement à la direction longitudinale du corps. Dans ce cas, et afin de compenser d'éventuels jeux de fabrication ou d'usure qui empêcherait le bon verrouillage de l'accessoire dans la première position ou la deuxième position, le bord de la première encoche et le bord de la deuxième encoche présentent une surface inclinée formant un angle non droit avec la surface d'appui de la partie de verrouillage. En d'autres termes, la portion de butée coopère avec le bord incliné de l'une ou l'autre de la première encoche ou de la deuxième encoche de manière à bloquer l'accessoire dans la première position ou dans la deuxième position.

## Revendications

1. Piolet d'alpinisme (1) comprenant une tête (2) et un manche (4), la tête (2) s'étendant depuis le manche (4), la tête (2) comprenant une lame d'ancrage (20) montée sur le manche (4), la tête (2) comprenant également un accessoire (30) monté mobile sur ladite lame d'ancrage (20) de la tête (2) du piolet (1), ledit accessoire (30) étant adapté à être déplacé entre une première position, dans laquelle ledit accessoire (30) forme une panne (30a), et une deuxième position, dans laquelle ledit accessoire (30) forme un marteau (30b).

2. Piolet d'alpinisme (1) selon la revendication 1, dans lequel l'accessoire (30) est monté mobile en rotation sur la lame d'ancrage (20).

3. Piolet d'alpinisme (1) selon la revendication 1 ou 2, dans lequel la tête (2) comprend un système de verrouillage (40) adapté pour verrouiller l'accessoire (30) dans la première position ou dans la deuxième position.

4. Piolet d'alpinisme (1) selon la revendication 3, dans lequel, ledit accessoire (30) comprend une plaque (32) destinée à former, dans la première position, la panne (30a) et, dans la deuxième position, le marteau (30b), la plaque (32) étant munie d'une surface intérieure (32b), une partie de verrouillage (34) s'étendant depuis la surface intérieure (32b) de la plaque (32) de l'accessoire (30), le système de verrouillage (40) comprend une portion de butée (46) adaptée pour venir en butée contre un bord (36a) d'une première encoche (36) formée dans la partie de verrouillage (34) pour verrouiller l'accessoire (30) dans la première position, ladite portion de butée (46) étant adaptée pour venir en butée contre un autre bord (37a) d'une deuxième encoche (37) formée dans la partie de verrouillage (34) pour verrouiller l'accessoire (30) dans la deuxième position.

5. Piolet d'alpinisme (1) selon la revendication 4, dans lequel la portion de butée (46) comprend une paroi latérale (46a) formant un angle (α) avec une surface de base de la portion de butée (46), la paroi latérale (46a) étant adaptée pour, d'une part, venir en butée contre le bord (36a) de la première encoche (36) formée dans la partie de verrouillage (34) pour verrouiller l'accessoire (30) dans la première position et pour, d'autre part, venir en butée contre l'autre bord (37a) de la deuxième encoche (37) formée dans la partie de verrouillage (34) pour verrouiller l'accessoire (30) dans la deuxième position.

6. Piolet d'alpinisme (1) selon l'une des revendications 4 ou 5, dans lequel le système de verrouillage (40) comprend un épaulement (47) depuis lequel s'étend la portion de butée (46), ledit épaulement (47) étant adapté pour venir en butée contre une surface d'appui (33b) de la partie de verrouillage (34).

7. Piolet d'alpinisme (1) selon l'une quelconque des revendications 3 à 6, dans lequel, la tête (2) comprenant une partie de liaison (10) montée sur le manche (4), la partie de liaison (10) comprend un moyen de déformation élastique (50) permettant le déverrouillage et le verrouillage de l'accessoire (30) dans la première position ou dans la deuxième position lorsqu'une pression (P) est exercée sur le système de verrouillage (40).

8. Piolet d'alpinisme (1) selon l'une quelconque des revendications 1 à 7, dans lequel, ledit accessoire (30) comprend une plaque (32) destinée à former, dans la première position, la panne (30a) et, dans la deuxième position, le marteau (30b), la plaque (32) étant munie d'une surface intérieure (32b), la plaque (32) comprend au moins un plot d'appui (39) adapté pour venir en appui contre le manche (4) du piolet d'alpinisme (1) lorsque l'accessoire (30) est dans la deuxième position.

9. Piolet d'alpinisme (1) selon l'une quelconque des revendications 1 à 8, dans lequel le manche (4) comprend une fente longitudinale (7) formée au regard dudit accessoire (30).

10. Piolet d'alpinisme (1) selon les revendications 8 et 9, dans lequel la fente longitudinale (7) reçoit une partie (23) de la lame d'ancrage (20), le plot d'appui (39) étant adapté pour venir en appui contre ladite partie (23) de la lame d'ancrage (20).

11. Piolet d'alpinisme (1) selon l'une quelconque des revendications 1 à 10, dans lequel l'accessoire (30) comprend un matériau métallique.
